# EUROPÄISCHE PATENTSCHRIFT

(11) **EP 0 447 389 B1**
(45) Veröffentlichungstag und Bekanntmachung des Hinweises auf die Patenterteilung: **21.06.1995**
(21) Anmeldenummer: 91890044.0
(22) Anmeldetag: 05.03.1991
(51) Int. Cl.: H01F 27/02

(54) **Transformator**
Transformer
Transformateur

(30) Priorität: 14.03.1990 AT 603/90
(43) Veröffentlichungstag der Anmeldung: 18.09.1991
(73) Patentinhaber: ELEKTRO-BAU A.G., A-4020 Linz (AT)
(72) Erfinder: Schöfbänker, Manfred, Ing., A-4813 Altmünster (AT)
(74) Vertreter: Hübscher, Helmut, Dipl.-Ing.

(56) Entgegenhaltungen:
- DE-A- 2 159 314
- DE-A- 3 406 115
- DE-C- 594 495
- FR-E- 60 462
- GB-A- 714 524
- GB-A- 2 068 647
- NL-A- 7 204 831
- US-A- 4 904 972
- PATENT ABSTRACTS OF JAPAN vol. 6, no. 12 (E-91)(890) 23. Januar 1982

## Beschreibung

Die Erfindung betrifft einen Transformator, vor allem einen Verteilungstransformator, mit Ölkessel und äußerem Ölauffangbehälter, dessen Aufnahmeraum zum Teil von der Kesselwandung begrenzt ist.

Der Einsatz von Transformatoren, die mit Isolierflüssigkeit (Transformatorenöl) zur Kühlung und Isolierung gefüllte Ölkessel aufweisen, verlangt vom Betreiber die Erfüllung umfangreicher Auflagen im Hinblick auf den Umweltschutz, die Betriebssicherheit und wirtschaftliche Aspekte. In den nationalen Errichtungsvorschriften über Transformatoren finden sich genaue Angaben über die bauliche Ausführung von Räumen für Transformatoren bzw. bauliche Maßnahmen bei der Aufstellung von Transformatoren im Freien. Bei der Aufstellung von flüssigkeitsgekühlten Transformatoren müssen zumindest ab einer bestimmten Größe Ölauffangbehälter vorgesehen werden. Diese Ölauffangbehälter werden bisher als Ölauffangwannen ausgebildet. Wenn der Transformator in die meist nach oben offene Ölauffangwanne gestellt wird, so wird deren Aufnahmeraum zum Teil von der Kesselwandung begrenzt.

Das Fassungsvermögen der Ölauffangwanne muß so groß sein, daß das bei einem Schaden im ungünstigsten Fall aus dem Transformatorkessel austretende Öl einwandfrei aufgefangen wird. Diese Forderung ist bei ortsfesten auf Bodenniveau befindlichen Stationen und insbesondere in Aufstellungsräumen ohne übermäßige Schwierigkeiten erfüllbar. Dabei geben aber die herkömmlichen Ölauffangwannen keinen zusätzlichen Explosionsschutz.

Um einen erhöhten Schutz zu erreichen, wird nach der JP-A 56 135 911 für einen Transformatorkessel ein äußeres Schutzgehäuse vorgesehen, wobei der Freiraum zwischen Kessel und Schutzgehäuse mit einem inerten Gas gefüllt und nach außen hermetisch abgeschlossen ist. Für diesen Zwischenraum ist ein Ausgleichsgefäß vorhanden und für die Kühlung muß ein eigener Kühlkreislauf vorgesehen werden, bei dem der Transformatorkessel über Rohre mit einem außerhalb des Schutzgehäuses anzubringenden Wärmetauscher verbunden wird. Für den Transformatorkessel ist überdies ein Ausgleichsgefäß und eine den Kesselinnenraum über ein Druckregelventil mit dem Zwischenraum verbindende Rohrleitung vorhanden, welche Rohrleitung durch den Deckel des Schutzgehäuses nach außen zum Regelventil und dann durch die Wandung in das Schutzgehäuse geführt wird. Überdies ist in die Wand des Transformatorkessels ein Überdruckventil eingebaut, das beim Überschreiten eines gefährlichen Überdruckes platzt, so daß das Öl in den Zwischenraum ausfließen kann. Am Schutzgehäuse sind in den dem Überdruckventil gegenüberliegenden Bereich Verstärkungen und Auswölbungen vorhanden, um ein Aufreißen des Schutzgehäuses durch den beim Ansprechen des Überdruckventiles austretenden Ölstrahl zu verhin.-dern. Das Schutzgehäuse selbst erfüllt keine Kühlfunktion und ist, wie schon erwähnt, hermetisch gegenüber der Außenluft abgeschlossen. Wegen des aufwendigen Gesamtaufbaues ist ein Einsatz der beschriebenen Konstruktion vorwiegend für Großtransformatoren, die in geschützten Räumen aufgestellt werden, sinnvoll.

Andere Transformatoren sind mit einem Ausgleichsgefäß ausgestattet, das mit dem Füllraum des Transformators über Leitungen verbunden ist und bei der Erwärmung die überschüssige Isolierflüssigkeit aufnimmt. Ein derartiges Ausgleichsgefäß wird vorzugsweise bei Transformatoren mit Luft- bzw. Gaspolster über der Isolierflüssigkeit eingesetzt. Nach der CH-PS 627 874 ist ein derartiges Ausgleichsgefäß am Deckel des Transformators angebracht und durch Bohrungen mit dem Füllraum des Transformators verbunden, wobei im Ausgleichsgefäß ein gasgefüllter Ballon vorhanden ist, der die thermischen Volumenänderungen der Isolierflüssigkeit kompensieren soll. Nach der US-PS 4 609 900 ist seitlich an den Transformatorkessel ein zylinderartiger Aufnahmeraum angesetzt, in dem ein federbelasteter Druckkolben entsprechend der momentanen Ausdehnung der Isolierflüssigkeit verstellt wird. Aus der DE-OS 35 28 698 ist ein Transformator mit über der Isolierflüssigkeit befindlichem Schutzgaspolster und seitlich an eine Wand des Transformators angesetzten Druckbehälter bekannt, der ebenfalls mit Schutzgas gefüllt ist und über einen Sifon mit dem Schutzgaspolster über der Isolierflüssigkeit in Verbindung steht. Dadurch soll ein zusätzlicher Schutz gegen das Eindringen von Feuchtigkeit zur Isolierflüssigkeit erzielt werden. Alle diese Transformatoren müßten ab einer bestimmten Größe zusätzlich mit einem Ölauffangbehälter ausgestattet werden.

Im Verteilungsnetz von Elektroversorgungsunternehmen (EVU) gibt es meist eine große Anzahl von Maststationen, wo der Transformator direkt auf einer Plattform zwischen zwei Masten in größerer Höhe über Bodenniveau aufgestellt wird. Das Anbringen einer Ölauffangwanne ist hier nur schwer möglich.

Für die Aufstellung in Kompaktstationen wurde schon eine Kompaktbauweise für einen Transformator mit Ölkessel, der sogenannte Hermetiktransformator, entwickelt, der sehr platzsparend ist und daher auch gerne in Maststationen eingesetzt wird. Es werden aber auch Transformatoren in Halbhermetikbauweise mit und ohne Luftpolster und mit und ohne Ausgleichsgefäß sowie "atmende" Transformatoren mit Luftpolster verwendet.

Bei Verteilungstransformatoren im Leistungsbereich bis zu 2,5 MVA und fallweise darüber hat sich in Europa der sogenannte Wellwandkessel durchgesetzt. Die Elastizität der entsprechend dimensionierten Wellwand dieses Kessels kann die durch die Temperatur bedingten Ausdehnungen des Öles erzwungenen Volumsänderungen aufnehmen. In der Hermetikbauweise ist die Kühl- und Isolierflüssigkeit des Transformators voll von der Außenluft abgeschlossen.

In Extremfällen, z. B. bei einem groben Kurzschluß-Schadens-fall, kann es unter besonders widrigen Umständen zu einem Leckwerden bzw. sogar einem Aufplatzen des Kessels kommen. Bei Aufstellung eines Hermetiktransformators auf einer Maststation dringt das auslaufende Transformatorenöl direkt in das Erdreich ein, wobei die Entsorgung von ölverseuchtem Erdreich mit immer größeren Problemen verbunden ist.

Aufgabe der Erfindung ist es, einen Transformator der eingangs genannten Art zu schaffen, der weitgehend wartungsfrei ist, eine erhöhte Sicherheit gegen den Austritt von Öl ins Erdreich bietet, im Bedarfsfall als Maststation-Transformator eingesetzt werden kann und bei dem das Problem der Kühlung mit einfachen Mitteln gelöst ist, wobei die Funktion des Ölauffangbehälters durch atmo- sphärische Niederschläge nicht unwirksam wird.

Hauptaufgabe der Erfindung ist es auch, einen Transformator anzugeben, der in Voll- oder Halbhermetikausführung in einem Leistungsbereich von 50 - 630 kVA und einer höchsten Spannung der Betriebsmittel von 36 kV eingesetzt werden kann.

Die gestellte Aufgabe wird dadurch gelöst, daß bei einem Transformator der eingangs genannten Art der Ölkessel beim Normalbetrieb die gesamte Ölmenge aufnimmt, daß für den zwischen den beiden Kesseln eingeschlossenen Freiraum Be- und Entlüftungseinrichtungen vorgesehen sind und daß der Außenkessel mit die Wärmeübertragung vom Innenraum zur Umgebungsluft verbessernden Wärmeaustauschflächen, z.B. Kühlrippen, versehen ist.

Bei der erfindungsgemäßen Ausführung ist der Freiraum zwischen den beiden Kesseln gegen das Eindringen von Niederschlagwasser geschützt. Der Außenkessel bildet sowohl einen Explosionsschutz, als auch einen Schutz des Innenkessels bei mechanischer Beschädigung und bildet nicht nur einen Ölauffangbehälter bei Leckwerden des Kessels, sondern auch ein zusätzliches Mittel zur Ableitung der Betriebswärme. Alle beim Normalbetrieb ölführenden Teile sind vom Außenkessel umschlossen. Wegen der Be- und Entlüftungseinrichtungen für den zwischen beiden Kesseln eingeschlossenen Freiraum wird das Niederschlagen von Feuchtigkeit an den Wandungen verhinder.

Der Außenkessel ist nach einer bevorzugten Ausführung als Wellwandkessel ausgebildet.

Man kann auch dafür Sorge tragen, daß nur ein Teil der Verlustwärme des Transformators über die Außenwand des Außenkessels an die Umgebung abgegeben und der andere Teil dieser Verlustwärme unmittelbar über durch den Zwischenraum hindurchgeführte Luft abtransportiert wird. Um dies zu erreichen, sind im Freiraum Luftleit- oder Umwälzeinrichtungen zur Erzeugung einer Kuhlluftströmung angebracht. Eine Kühlluftströmung läßt sich z.B. unter Ausnützung der Lufterwärmung am Ölkessel dadurch erzielen, daß an einer Seite des Außenkessels von einer oberen Eintrittsöffnung ein oder mehrere Rohre isoliert bis in Bodennähe geführt und an der gegenüberliegenden Seite des Außenkessels oben Luftaustrittsöffnungen angebracht werden. Die Luftein- und -austrittsöffnungen werden selbstverständlich gegen das Eindringen von Niederschlagswasser geschützt. Eine andere Möglichkeit besteht darin, eine Zwangsbelüftung des Innenraumes über von Thermostaten aus- und einschaltbare Gebläse vorzusehen. Mit entsprechenden Maßnahmen kann man die Größe der Wärmetauschflächen am Außenkessel verringern.

Nach einer Weiterbildung ist der Ölkessel als hermetisch abgeschlossener Wellwandkessel ausgebildet und über wenigstens ein Überdruckventil mit dem Freiraum zwischen den Kesseln verbunden, wobei das Überdruckventil anspricht, bevor es zu bleibenden Schäden am Wellwandkessel kommt.

Weitere Einzelheiten und Vorteile des Erfindungsgegenstandes entnimmt man der nachfolgenden Zeichnungsbeschreibung.

In der Zeichnung ist der Erfindungsgegenstand beispielsweise veranschaulicht. Es zeigen
- Fig. 1: in stark schematisierter Darstellungsweise einen erfindungsgemäßen Transformator in Vorderansicht,
- Fig. 2: eine Seitenansicht zu Fig. 1,
- Fig. 3: eine Draufsicht zu Fig. 1 und
- Fig. 4: in größerem Maßstab einen Teilschnitt durch zwei gegenüberliegende Wandungsteile des Öl- und Außenkessels.

Die konstruktive Ausgestaltung des Transformators in Hermetikbauweise sollte der Normalausführung z. B. nach DIN 42500 entsprechen. Der Aktivteil des Transformators, bestehend aus Eisenkern und Wicklungen ist in einen inneren als Wellwandkessel ausgebildeten Ölkessel 1 eingebaut. Die aus Transformatorenöl bestehende Isolierflüssigkeit ist in diesem Ölkessel 1 hermetisch von der Umgebungsluft abgeschlossen. Alle Armaturen, die für die Ölmanipulation und Überwachung dienen, sind am Ölkessel 1 angebracht. Von diesen Armaturen wurden eine Thermometertasche 2, ein Füllstutzen 3 mit Füllstandsanzeiger, ein Öl-Hauptablaß 4 und ein Überdruckventil 5 angedeutet.

Den Ölkessel 1 umschließt unter Einhaltung eines Freiraumes 6 zwischen den Wellwänden 7 und 8 ein Außenkessel 9, der ebenfalls als Wellwandkessel ausgebildet ist. Für die beiden Kessel 1 und 9 ist ein gemeinsamer Abschlußdeckel 10 vorgesehen, auf dem auch die Ober- und Unterspannungsdurchführungen 11, 12 aufgebaut sind. Am Deckel 10 sind Hebeösen 13 angebracht. Der Kessel 1 ist im Bodenbereich mit dem Aussenkessel 9 über lösbare Halterungen verbunden. Ferner sind am Außenkessel 9 ein Fahrwerk 14 und Zug- und Abspannhülsen 15, 16 zum Ziehen des Transformators bzw. zu seinem Festzurren auf der Maststation angebracht. Da der Innenkessel mit dem Außenkessel lösbar verbunden ist und die Aspann- und Abstützelemente am Außenkessel 9 vorgesehen sind, können Transportbeanspruchungen leicht aufgenommen werden. An Stelle eines Fahrwerkes 14 können auch Kufen oder andere Elemente vorgesehen werden. Um den üblichen Abstand der Laufrollen 14 des Fahrwerkes 14 einhalten zu können, ist der Außenkessel 9 unten gegen den Bodenbereich zu abgeschrägt.

Die Verlustwärme des Transformators wird durch die Wellenwände 7 des Ölkessels 1 an die luft im Freiraum 6 abgegeben und von dieser zum Teil durch Konvektion an den Aussenkessel 9 und von diesem an die Umgebungsluft abgeführt. Ein geringfügiger Teil der Wärmeabgabe erfolgt auch durch Strahlung vom Kessel 1 auf den Kessel 9. Bei der Oberflächenbemessung des Ölkessels 1 ist die Einschaltung des Zwischenkühlkreises über den Freiraum 6 zu berücksichtigen, da ein anderes Temperaturgefälle herrscht als bei direkter Abgabe der Wärme vom Ölkessel an die freie Umgebungsluft. Der Außenkessel ist hinsichtlich seiner die Wärme aufnehmenden bzw. abgebenden Flächen so dimensioniert, daß die zulässigen Temperaturgrenzen des Transformators eingehalten werden. Ferner muß der Außenkessel 9 selbstverständlich bei einem Aufplatzen des Ölkessels 1 die gesamte Ölmenge dieses Kessels aufnehmen können. Eine weitere Bedingung besteht darin, daß der Außenkessel 9 bei einem Aufplatzen des Innenkessels 1 die dabei entstehende bzw. frei werdende kinetische Energie aufnimmt, ohne selbst aufzuplatzen. Athmosphärische Niederschläge werden vom Freiraum 6 ferngehalten.

Um eine Kondensatbildung im Freiraum 6 zu vermeiden, ist eine Durchzugsbelüftung vorgesehen. Zu diesem Zweck führt von einer über nicht dargestellte Einrichtungen z. B. einem nach unten offenen Rohrkrümmer vor dem Niederschlagwassereintritt geschützten Lufteinlaß 17 in der einen Ecke des Außenkessels 9 ein Rohr vorzugsweise wärmeisoliert bis in Bodennähe und im Bereich der diagonal gegenüberliegenden Ecke ist oben ein Luftauslaß 18 vorgesehen. Für Kontrollzwecke ist überdies auch der Außenkessel 9 mit einem Ablaß 19 versehen.

Der Auslaß des Überdruckventiles 5 führt in den Zwischenraum 6, wodurch sichergestellt wird, daß bei einem Ansprechen des Ventils kein Öl ins Freie entweichen kann. Es ist auch möglich, das Überdruckventil als Fühler für einen Schutzschalter des Transformators auszubilden.

Gegenüber einem normale Öltransformator bzw. Hermetiktransformator ergeben sich durch den Außenkessel größere Hauptabmessungen. Diese sind allerdings immer noch wesentlich kleiner als die entsprechenden Abmessungen von Trocken- und Gießharztransformatoren gleicher Leistung mit einem Gehäuse.

## Patentansprüche

1. Transformator, insbesondere Verteilungstransformator, mit Ölkessel (1) und äußerem Ölauffangbehälter, dessen Aufnahmeraum zum Teil von der Kesselwandung begrenzt ist, wobei der Ölauffangbehälter als ein den Ölkessel (1) unter Einhaltung eines den Aufnahmeraum bildenden Freiraumes (6) zwischen den Seitenwänden umschliessender Aussenkessel (9) ausgebildet ist, dadurch gekennzeichnet, daß der Ölkessel (1) beim Normalbetrieb die gesamte Ölmenge aufnimmt, daß für den zwischen den beiden Kesseln (1, 9) eingeschlossenen Freiraum (6) Be- und Entlüftungseinrichtungen (17, 18) vorgesehen sind und daß der Außenkessel (9) mit die Wärmeübertragung vom Freiraum (6) zur Umgebungsluft verbessernden Wärmeaustauschflächen (8), z. B. Kühlrippen, versehen ist.

2. Transformator nach Anspruch 1, dadurch gekennzeichnet, daß der Außenkessel (9) als Wellwandkessel ausgebildet ist.

3. Transformator nach Anspruch 1 oder 2, dadurch gekennzeichnet, daß im Freiraum (6) Luftleit- oder Umwälzeinrichtungen zur Erzeugung einer Kühlluftströmung angebracht sind.

4. Transformator nach einem der Ansprüche 1 - 3, dadurch gekennzeichnet, daß der Ölkessel (1) als hermetisch abgeschlossener Wellwandkessel ausgebildet und über wenigstens ein Überdruckventil (5) mit dem Freiraum (6) zwischen den Kesseln (1, 9) verbunden ist.

## Claims

1. A transformer, more particularly a distribution transformer comprising an oil tank (1) and an outer oil collecting receptacle, the reception space of which is partly bounded by the tank wall, the oil collecting receptacle being constructed as an outer tank which surrounds the oil tank (1), while retaining a free space between the side walls to form the reception space, characterised in that during normal operation the oil tank receives the entire quantity of oil, in that aerating and ventilating means (17, 18) are provided for the free space enclosed between the two tanks (1, 9) and in that the outer tank is provided with heat-exchange surfaces (8), e.g. cooling fins, to improve the heat transmission from the free space (6) to the ambient air.

2. A transformer according to claim 1, characterised in that the outer tank (9) is constructed as a corrugated wall tank.

3. A transformer according to claim 1 or 2, characterised in that air guide or circulating means for generating a flow of cooling air are disposed in the free space (6).

4. A transformer according to any one of claims 1 to 3, characterised in that the oil tank (1) is constructed as a hermetically sealed corrugated wall tank and is connected to the free space (6) between the tanks (1, 9) via at least one relief valve.

## Revendications

1. Transformateur, en particulier transformateur de distribution, avec une chaudière à huile (1) et un récipient de captage d'huile extérieur, dont l'espace de réception est partiellement délimité par la paroi de chaudière, le récipient de captage d'huile étant réalisé sous forme de chaudière extérieure (9) entourant la chaudière (1) en laissant subsister un espace libre (6) constituant l'espace de réception, entre les parois latérales,
caractérisé en ce que la chaudière à huile contient en fonctionnement normal la totalité de la quantité d'huile, en ce que, pour l'espace libre inclus entre les deux chaudières (1, 9) sont prévus des dispositifs d'aération et de désaération (17, 18), et en ce que la chaudière extérieure (9) est pourvue de surfaces d'échange de chaleur (8), par exemple de nervures de refroidissement, améliorant le transfert de chaleur entre l'espace libre (6) et l'air ambiant.

2. Transformateur selon la revendication 1,
caractérisé en ce que la chaudière extérieure (9) est réalisée sous forme de chaudière à paroi ondulée.

3. Transformateur selon la revendication 1 ou 2,
caractérisé en ce que des dispositifs de guidage ou de recirculation de l'air, destinés à produire un écoulement d'air de refroidissement, sont montés dans l'espace libre (6).

4. Transformateur selon l'une des revendications 1 à 3,
caractérisé en ce que la chaudière à huile (1) est réalisée sous forme de chaudière à paroi ondulée, fermée hermétiquement et est reliée, par au moins une soupape de surpression (5), à l'espace libre (6) existant entre les chaudi!ères (1, 9).
